# DEMANDE DE BREVET EUROPEEN

(11) **EP 0 362 097 A1**
(43) Date de publication de la demande: **04.04.1990**
(21) Numéro de dépôt: 89450012.3
(22) Date de dépôt: 29.09.1989
(51) Int. Cl.: H04R 1/32

(54) **Enceinte électro-acoustique omnidirectionnelle**

(30) Priorité: 29.09.1988 FR 8812930
(71) Demandeur: MUTEK SARL en liquidation, F-33110 Le Bouscat (FR)
(72) Inventeur: Barbe, Alain, F-33110 Le Bouscat (FR)

(57) **Abrégé**

Enceinte électro-acoustique omnidirectionnelle comportant deux t ransducteurs (4) pour les graves/médiums et (7) pour les aigus disposés de manière coaxiale leurs membranes se faisant face, le transducteur (4) est maintenu en l'extrémité des prolongements (2) d'un caisson (1) et le transducteur (7) en l'extrémité du caisson (5), une partie des sons émis par les transducteurs (4, 7) étant diffusés au moyen d'un diffuseur (9) placé entre les membranes, l'autre partie étant réfléchie sur les faces (12, 13) des caissons (1, 5).

## Description

La présente invention concerne les enceintes électro-acoustiques omnidirectionnelles.

On connaît les enceintes électro-acoustiques omnidirectionnelles telles que celles décrites dans le Certificat d'Utilité FR 2 242 830 comportant solidaires de plateaux circulaires les transducteurs des aigus, médiums et graves disposés de manière coaxiale, les transducteurs des aigus et médiums sont orientés leurs membranes se faisant face, lesdites membranes étant séparées par une cloison circulaire transversale engendrant avec les platines de maintien deux couloirs dont la périphérie est ouverte destiné chacun à diffuser le son produit par le transducteur correspondant de manière omnidirectionnelle et ce grâce à un diffuseur disposé sur chaque face de la cloison présentant une forme convexe de révolution alignée avec l'axe des transducteurs. Le son produit par les transducteurs ainsi diffusé est de qualité médiocre compte tenu du mode de diffusion provoquant des réflexions sur les platines et la cloison de séparation non contrôlées.

L'invention a pour but de pallier à l'inconvénient précédemment exposé.

L'invention a pour objet une enceinte électro-acoustique omnidirectionnelle comportant deux transducteurs des graves/médiums et aigus disposés de manière coaxiale leurs membranes se faisant face maintenues sur des caissons, ladite enceinte est caractérisée en ce que les transducteurs sont maintenus l'un sur l'extrémité des prolongements de son caisson et l'autre en l'extrémité du caisson de forme en tronc de pyramide régulier ou de cône de révolution engendrant des surfaces réfléchissantes permettant de diffuser de manière horizontale chacun une partie des sons émis par le transducteur opposé, l'autre partie desdits sons étant dispersée de manière horizontale au moyen d'un déflec teur unique de forme convexe de révolution disposé dans l'alignement et entre les transducteurs.

D'autres caractéristiques et avantages de l'invention ressortiront plus clairement de la description qui va suivre faite en regard des dessins joints donnés à titre d'exemple non limitatif, où :
- la figure 1 est une vue en perspective d'une enceinte présentant des surfaces réfléchissantes en tronc de pyramide régulier,
- la figure 2, une variante d'une enceinte présentant des surfaces réfléchisssantes en tronc de cône régulier,
- la figure 3, une vue de face des enceintes représentées figures 1 et 2.

Tel que représenté figures 1 et 3, une enceinte selon l'invention comporte un caisson supérieur 1 de forme parallélépipèdique dont les faces en sa partie basse sont prolongées par un tronc de pyramide régulier 2 en extrémité 3 et au centre duquel est maintenu le transducteur 4 des graves et médiums, le caisson 1 et son prolongement 2 constituant le volume d'accord du transducteur 4 connu en soi.

Opposé au caisson 1 est disposé un caisson inférieur 5, ce dernier présente une forme en tronc de pyramide régulier à quatre côtés dont l'axe prolonge l'axe du tronc de pyramide supérieur 2 et celui du caisson 1, le sommet ou petite base 6 orienté vers le transducteur 4 reçoit le transducteur 7 des aigus, lesdits transducteurs 4 et 7 sont disposés de manière coaxiale leurs membranes se faisant face, lesdits caissons 1 et 5 sont maintenus écartés entre eux au moyen de montants 8 par exemple. Afin de diffuser de manière horizontale et omnidirectionnelle une partie des sons émis par les transducteurs 4 et 7, intermédiairement entre les membranes un diffuseur 9 de forme convexe de révolution de type piriforme est maintenu de manière connue en soi en prolongement des axes des transducteurs 4 et 7, il présente une forme de révolution conique exponentielle 10 orientée vers le transducteur des aigus 7 et une forme parabolique 11 orientée vers le transducteur des graves/médiums 4, la partie des sons émis par les transducteurs 4 et 7 et non diffusés par le diffuseur 9 est quant à elle réfléchie par les faces 12 du caisson inférieur 5 pour les graves/médiums et par les faces 13 du prolongement 2 pour les aigus, la dispersion ayant lieu de manière horizontale sur le pourtour de l'enceinte.

Selon la variante représentée figure 2 et de manière à parfaire la dispersion omnidirectionnelle des sons non diffusés par le diffuseur 9, la base des caissons 1 et 5 présente une forme circulaire, le caisson 1 constituant le volume d'accord du transducteur 4 des graves/médiums est cylindrique et son prolongement un tronc de cône de révolution 15, le caisson opposé 5 support du transducteur 7 est lui aussi un tronc de cône de révolution 17.

Il va de soi que la base des caissons opposés peut présenter différentes formes régulières passant de la forme triangulaire équilatérale, carrée, polygonale, à la forme circulaire, les prolongements correspondant auxdites bases étant des troncs de pyramide réguliers ou troncs de cône de révolution.

Sans sortir du cadre de l'invention les caissons opposés peuvent avantageusement présenter des bases différentes notamment une base carrée pour le caisson supérieur et une base circulaire pour le caisson inférieur.

## Revendications

1°) Enceinte électro-acoustique omnidirectionnelle du type comportant deux transducteurs graves/médiums et aigus disposés et fixés de manière coaxiale leurs membranes se faisant face sur un caisson caractérisée en ce que le transducteur (4) des graves/médiums est maintenu en l'extrémité (3) du prolongement (2) du caisson (1) et le transducteur (7) des aigus en l'extrémité du caisson (5), le prolongement (2) du caisson (1) présentant une forme en tronc de pyramide régulier de même que le caisson (5) engendrant des surfaces réfléchisantes servant à diffuser de manière horizontale et omnidirectionnelle chacune une partie des sons émis par le transducteur opposé, l'autre partie des sons étant diffusée de manière horizontale et omnidirectionnelle au moyen d'un diffuseur (9) de forme convexe de révolution du type piriforme maintenu dans l'axe et entre les membranes des transducteurs (4, 7).

2°) Enceinte électro-acoustique omnidirectionnelle selon la revendication 1 caractérisée en ce que la base des caissons (1, 5) peut présenter une forme circulaire, le caisson (1) étant un cylindre et son prolongement un tronc de cône de révolution (15), le caisson (5) étant un tronc de cône de révolution (17).

3°) Enceinte électro-acoustique omnidirectionnelle selon les revendications 1 et 2 caractérisée en ce que la base des caissons (1, 5) peut présenter différentes formes passant de la forme triangulaire équilatérale, carrée, polygonale, à la forme circulaire, les prolongements correspondant auxdites bases étant des troncs de pyramide réguliers ou des troncs de cône de révolution.

4°) Enceinte électro-acoustique omnidirectionnelle selon les revendications 1 et 3 caractérisée en ce que les caissons opposés présentent des bases différentes.

5°) Enceinte électro-acoustique omnidirectionnelle selon la revendication 1 caractérisée en ce que le diffuseur (9) présente une forme de révolution conique exponentielle (10) orientée vers le transducteur (7) des aigus et une forme parabolique (11) orientée vers le transducteur des graves/médiums (4).
